# EUROPÄISCHE PATENTANMELDUNG

(11) **EP 0 229 585 A1**
(43) Veröffentlichungstag der Anmeldung: **22.07.1987**
(21) Anmeldenummer: 86730095.6
(22) Anmeldetag: 13.06.1986
(51) Int. Cl.: A47B 9/16

(54) **Höhenverstellbares Tischgestell**

(30) Priorität: 27.12.1985 DE 8536659 U; 21.01.1986 DE 8601667 U
(71) Anmelder: Wingsch, Armin, D-5630 Remscheid 11 (DE)
(72) Erfinder: Wingsch, Armin, D-5630 Remscheid 11 (DE)
(74) Vertreter: Heim, Johann-Ludwig, Dipl.-Ing.

(57) **Zusammenfassung**

Höhenverstellbares Tischgestell (4) für einen Wohnwagen, das in abgesenkter Stellung die Verlängerung einer Liegestatt und in ausgefahrener Stellung einen normalen Tisch bildet. Unter der Tischplatte (1) ist ein Seiltrieb angeordnet, dessen Seil (29) über zwei Umlenkrollen (30) in einer zur Tischplatte parallelen Ebene geführt ist. Die Beine (6, 7) sind y-artig gestaltet, wobei ein Schenkel (11) des y am Seil (29), der andere (10) am Seiltriebgehäuse (5) befestigt ist. Erfindungsgemäss sind für die Beine (6, 7) zwei Anschläge (17 - 19 und 25) vorgesehen, durch die die Maximal- und die Minimalstellungen beidseitig arretierbar vorgegeben sind. Ein Anschlag kann hierbei durch eine Blockierstellung des Gestelles selbst gegeben sein.

## Beschreibung

Die vorliegende Erfindung bezieht sich auf ein höhenverstellbares Tischgestell gemäß dem Oberbegriff der unabhängigen Patentansprüche.

Ein solches Tischgestell ist aus der EP-A1 130 264 bekanntgeworden, bei der ein Kurbeltrieb vorgesehen ist, mit dem über eine umlaufende Kette die Beine des Tischgestelles an ihren einen Enden verbunden sind. Durch Drehen der Kurbel kann das Tischgestell von der Minimalin die Maximalstellung hochgefahren werden. Diese beiden Endstellungen sind arretierbar, aber nur in Richtung auf die Extremstellungen. Eine Arretierung für das stufenlose Verfahren des Tischgestelles aus einer Extremstellung in die andere ist nicht vorgesehen. Die stufenlose Einstellbarkeit jeder Stellung sichert zwar eine universelle Anwendungsmöglichkeit, ist aber nicht immer erwünscht und verteuert die Herstellkosten nicht unerheblich.

Ausgehend von diesem Stand der Technik liegt der Erfindung daher die Aufgabe zugrunde, ein Tischgestell zu schaffen, daß zwischen zwei vorwählbaren Extremstellungen verfahrbar ist und in jeder dieser Stellungen lagearretierbar ist.

Die Lösung dieser Aufgabe besteht erfindungsgemäß in den kennzeichnenden Merkmalen der unabhängigen Patentansprüche.

Hieraus ergibt sich der Vorteil, daß man einen preiswerten Tisch erhält, der in seiner Maximal- und Minimalstellung arretierbar und damit einsetzbar ist. Der Tisch dient bevorzugt als Campingtisch in seiner Maximalstellung und als Verlängerung einer Liegestatt in seiner Minimalstellung.

Weitere Ausgestaltungen und besonders vorteilhafte Weiterbildungen der Erfindung ergeben sich aus den abhängigen Ansprüchen und der nachfolgenden Beschreibung, die ein Ausführungsbeispiel der Erfindung anhand der Figuren 1 bis 5 der Zeichnung näher erläutert. Die Merkmale der abhängigen Ansprüche 11 und 14 sind besonders wesentlich.

Es zeigen:
Fig. 1 das Tischgestell in einer Seitenansicht,
Fig. 2 in einer Draufsicht,
Fig. 3 eine Einzelheit am Triebgehäuse,
Fig. 4 eine weitere Draufsicht und
Fig. 5 eine Seitenansicht mit eingehängten Federn.

Das Tischgestell gemäß Fig. 1 weist eine Tischplatte 1 auf, deren Oberseite 2 zum Abstellen von Gegenständen dient, und an deren Unterseite 3 das eigentliche Tischgestell 4 befestigt ist. Das Tischgestell 4 besteht im wesentlichen aus einem Triebgehäuse 5, zwei Beinen 6 und 7 und je einer Standtraverse 8 und 9, die den Fuß des Beines bilden. Die Beine sind Y-artig gestaltet; die beiden Schenkel 10 und 11 sind im Drehpunkt 12 miteinander verbunden und der Schenkel 10 ist über einen weiteren Drehpunkt 13 am Triebgehäuse 5 gelagert. Der die Verlängerung des Schenkels 11 bildende Stamm 14 trägt an seinem unteren Ende die Traverse 8 bzw. 9. Die freien Enden 15 bzw. 16 der Schenkel 11 beider Beine 6 und 7 sind mit einem zum Beispiel endlosen Seil verbunden, welches einen Gleichlauf der Stämme 14 bewirkt, das im Triebgehäuse 5 in einer zur Tischplatte 1 etwa parallelen Ebene verläuft. Für beide freien Enden 15 und 16 existieren je zwei Anschläge für die Maximum-und Minimumlage. Hiervon sind in der Figur 1 die Anschläge 17 bis 19 sichtbar. Von diesen wirken die Anschläge 17 und 18 mit dem freien Ende 15 des Beines 6 zusammen und definieren die flinimumstellung 20. Die Maximumstellung 21 wird dann erreicht, wenn das freie Ende 15 gegen den Anschlag 19 fährt. Die Anschläge 18 und 19 sind verstellbar auf einer Welle 22 befestigt, sie können beide in Richtung des Doppelpfeiles 23 verstellt werden. Ein Verschieben des Anschlags 19 nach links bedeutet eine höhere Maximalstellung, nach rechts eine tiefere. Analoges gilt für den Anschlag 18 für die Minimalstellung. Bei Verschieben dieses Anschlags muß der zugehörige Anschlag 17 mitverstellt werden.

Die Anschläge sind bezüglich einer Extremstellung so positioniert, daß das zugehörige Beinende nur mit ganz wenig Spiel in der Extremstellung bewegbar ist. Die Welle 22 ist mit einem Hebel 24 verbunden, um die Welle zu schwenken und damit die Anschläge 18 und 19 außer Eingriff vom freien Ende 15 zu bringen. Der Anschlag 17 und der in der Figur 1 nicht sichtbare vierte Anschlag sind am Triebgehäuse 5 befestigt.

Die Fig. 2 zeigt das Tischgestell in Ansicht von oben bei abgenommener Tischplatte 1. Das Triebgehäuse 5 ist aus zwei Körpern 26 gebildet, die über zwei im Querschnitt C-förmige Verbindungsprofile 27 starr miteinander verbunden sind. Die Öffnungsschlitze 28 der Verbindungsprofile weisen voneinander weg. In ihnen ist das Seil 29 geführt, vgl. Fig. 3, das von zwei Umlenkrollen 30 gelagert ist, die sich in je einem der Körper befinden. Die Körper 26 lagern auch in Bohrungen 31 die Welle 22 bzw. den Hebel 24. Aus dieser Figur ist der vierte Anschlag 25 gut ersichtlich.

Die Figur 3 zeigt einen Schnitt durch einen der Körper 26. Am Körper 26 sind außen die Drehpunkte 13 für die Schenkel 10 der Y-förmigen Beine vorgesehen. Jeder Schenkel 10 ist als Doppelschenkel 10 ausgebildet, die sich im Drehpunkt 12 vereinen.

Die Welle 22 trägt über eine Schraubverbindung 32 den Anschlag 18, der mit einem Stift 33 zusammenwirkt, der dem freien Ende 15 zugeordnet ist-und gleichzeitig als Verbindung dieses Endes mit dem Seil 29 dient. Mit der Welle 22 ist ein Anschlagteil 34 verbunden, dessen eine Nase 35 einen Drehwinkelbegrenzer mit der Oberseite 36 des Körpers 26 bildet. Eine weitere Nase 37 begrenzt den Schwenkwinkel des Anschlagteiles 34 mit einer Fläche des Körpers 26 in der anderen Richtung. Anschlagteil 34, Welle 22 und Hebel 24 werden durch eine zwischen Anschlagteil 34 und einem Punkt 39 des Körpers 26 eingehängte Zugfeder 38 so vorgespannt, daß die Nase 35 an der Oberseite 36 anliegt. Damit ist der Anschlag 18 in den Weg des Stiftes 33 geschwenkt.

Falls das Tischgestell in der Minimalstellung hoch belastet werden soll, werden gemäß Fig. 4 zwei U-förmige Bügel 40 in Öffnungen 41 beider Körper 26 des Triebgehäuses 5 eingelegt, die mittels Klammern 42 an der Unterseite 3 der Tischplatte 1 festlegbar sind, wenn der Tisch in der Maximalstellung genutzt wird. Wird er aus dieser in die Minimalstellung gefahren, so werden die Bügel 40 aus den Klammern 42 gelöst, wodurch sie aufgrund Einwirkens der Schwerkraft in die in der Fig. 5 dargestellte Lage fallen. Am Ende jedes Bügels ist eine Gabel 43 vorgesehen, die so bemessen ist, daß sie den Außenumfang der Traverse 8 oder 9 in der Minimumstellung teilweise umfaßt. Damit ist die Tischplatte direkt auch über die Bügel abgestützt.

Um das Hochfahren des Tisches in die Maximumstellung zu erleichtern, können Zugfedern 44 vorgesehen sein , die einerseits beispielsweise an den Achsen der Umlenkrollen 30 innerhalb des Triebgehäuses 5, andererseits an den freien Enden 15 bzw. 16 eingehängt sind und gespannt werden, wenn der Tisch in die Minimumstellung gedrückt wird. Unter Entlastung der Zugfedern ist der Tisch dann leicht in die Maximumstellung zu bringen.

Die Funktion des Tisches ist folgende:

Zunächst werden die Anschläge 17 und 25 in den Verbindungsprofilen 27 verschoben und durch Anziehen der Schraubverbindungen der Anschläge so festgesetzt, daß die gewünschte Minimumstellung nach unten definiert ist. Anschließend werden die Anschläge 18 und 19 durch Axialverschieben auf der Welle 22 so durch Anziehen der Schraubverbindungen auf der Welle 22 festgesetzt, daß die Minimumstellung nach oben und die Maximumstellung nach unten definiert sind. Die Anschläge 18 und 19 sind so ausgebildet, daß der Anschlag 19 in Richtung auf die Maximumstellung, der Anschlag 18 in Richtung auf die Minimumstellung vom Stift 33 unterfahren werden kann, da jeder Anschlag richtungbezogen als schiefe Ebene gestaltet ist. Beim Unterfahren eines Anschlags verdreht sich die Welle 22 unter Spannung der Feder 38, bis sie nach Durchfahren des Anschlags unter Entspannung der Feder zurückschwenkt.

Das Wesentliche der Erfindung liegt demgemäß darin, daß jede Stellung unterhalb der Maximalstellung als höchste Endstellung gewählt werden kann und daß gleichermaßen jede höhere Stellung als die Minimalstellung als mögliche tiefste Stellung frei gewählt werden kann, zwischen dienen der Tisch sehr schnell verfahren werden kann. Diese frei gewählten Endstellungen sind nach oben und unten durch Anschläge gesichert. Das Lösen eines Anschlages reicht aus, um den Tisch von der einen in die andere Endstellung zu bringen.

Gegebenenfalls können noch, vgl. Fig. 5, besondere Stopper 45 vorgesehen sein, die jeweils beide Schenkel 10 eines Beines verbinden und sich in der Maximalstellung an die Schenkel 11 anlegen.

Es ist auch möglich, auf der Welle 22 zwischen den Anschlägen 18 und 19 weitere verstellbare Anschläge anzubringen, damit Zwischenstellungen des Tischgestelles nach unten arretierbar fixiert werden können. Auch diese Anschläge werden zusammen mit der Welle 22 verschwenkt.

Der Anschlag 17 für das eine Bein 14 und ggf. auch für das andere können dann entfallen, wenn die Klappbarkeit der Beine so ausgeführt wird, daß sie in der gewünschten Minimumstellung blockieren, z. B. weil sich der Schenkel 10 an den Stamm 14 anlegt. Eine weitere Möglichkeit wäre,_{;}das freie Ende 15 in dieser Minimumstellung gegen den Körper 26 fahren zu lassen. So können ein oder sogar mehrere gesonderte Anschläge entfallen ohne Aufgabe der beiderseitigen Arretierung des Gestelles in der Minimum- und Maximumstellung. Ebenso kann der Stopper 45 ersetzt werden, z. B. durch einen Anschlag am Triebgehäuse oder ein unmittelbares Blockieren des Schenkels 10 am Stamm 14. Bevorzugt wirken möglichst alle Anschläge auf ein Bein allein, das andere ist über das Seil arretiert.

Wesentlich ist, daß die Körper 26 sowohl die Umlenkrolle 30 wie auch die Welle 22 lagern und auch die Befestigung der Tischplatte 1 übernehmen, da sich hierdurch eine sehr einfache Konstruktion und Montage ergibt, weil die Verbindungsprofile 27 frei bleiben.

Da zum Verfahren des Tischgestelles die Anschläge gelöst werden müssen, die in der Minimumstellung die Bewegung in die Maximumstellung und umgekehrt sperren, sind diese Anschläge beide auf der Welle 22, schwenkbar vom Hebel 24 gegen eine Rückstellkraft angeordnet.

Die genannten verstellbaren Anschläge 17, 18, 19 und 25 können auch als unlösbar, zum Beispiel angeschweißte, Anschläge vorgesehen sein.

Die gemeinsame Entriegelung der Anschläge, die in der Minimumstellung den Weg in die Maximumstellung und umgekehrt sperren, ist unabhÄngig davon, ob einer oder mehrere andere Anschläge gesondert extra ausgebildet sind oder durch eine Blockierstellung des Gestelles erzielt werden.

Das Seil 29 ist bevorzugt in einer zur Tischplatte parallelen Ebene unter ihr geführt und bewegt sich in ihr.

## Patentansprüche

1. Höhenverstellbares Tischgestell (4) mit Beinen (6,7), sowie einem an der Unterseite (3) der Tischplatte (1) angebrachten Seiltrieb, dessen Seil (29) über zwei Umlenkrollen (30) in einer zur Tischplatte (1) etwa parallelen Ebene geführt ist und bei dem die Beine (6,7) y-artig ausgestaltet sind, wobei ein Schenkel (11) des y am Seil (29), der andere (10) an einem Seiltriebgehäuse (5) befestigt ist, dadurch gekennzeichnet, daß für die Beine (6,7) zwei Anschläge (17,18,19,25) vorgesehen sind, mit denen zum einen eine höchste Maximalstellung (21), zum anderen eine tiefste Minimalstellung (20) beidseitig arretierbar vorgebbar sind.

2. Höhenverstellbares Tischgestell nach Anspruch 1, dadurch gekennzeichnet, daß zwei Anschl ge (18,19) auf einer Welle (22) angeordnet und gemeinsam von einem Griffhebel (24) schwenkbar sind, wobei sie unmittelbar mit den Befestigungselementen zusammenwirken, die das Bein (6,7) mit dem Seil (29) verbinden.

3. Höhenverstellbares Tischgestell nach Anspruch 1 oder 2, dadurch gekennzeichnet, daß die anderen Annchläge (17,25) als in die das Seil (29) abdeckende Verbindungsprofile (27) eingesetzte Elemente ausgebildet sind, die gleichermaßen auf die Befestigungselemente zwischen Bein und Seil wirken.

4. Höhenverstellbares Tischgestell nach einem der Ansprüche 1 bis 3, dadurch gekennzeichnet, daß ein weiterer Anschlag (45) zwischen den Schenkeln (10,11) jedes Beines (6,7) vorgesehen iot, der im Zusammenwirken mit dem Anschlag (19) die Maximalstellung (21) definiert.

5. Höhenverstellbares Tischgestell nach einem der Ansprüche 1 bis ¹₁, dadurch gekennzeichnet, daß zwischen den auf der Welle (22) befindlichen Anschlägen (18,19) mindestens ein weiterer Anschlag vorgesehen ist.

6. Höhenverstellbares Tischgestell (4) mit Beinen (6,7) sowie einem an der Unterseite (3) einer Tischplatte (1) angebrachten Seiltrieb, dessen Seil (29) über zwei Umlenkrollen (30) in einer zur Tischplatte (1) etwa parallelen Ebene geführt ist und bei dem die Beine (6,7) y-artig ausgestaltet sind, wobei ein Schenkel (11) des y am Seil (29), der andere (10) an einem Seiltriebgehäuse (5) befestigt ist, dadurch gekennzeichnet, daß für die Beine (6,7) zwei Anschläge (17,18,19,25) vorgesehen sind, mit denen zum einen eine höchste Maximalstellung (21), zum anderen eine tiefste Minimalstellung (20) beidseitig arretierbar vorgebbar ist, wobei ein Anschlag durch eine Blockierstellung eines Beines gebildet ist.

7. Höhenverstellbares Tischgestell nach Anspruch 1 oder 6, dadurch gekennzeichnet, daß ein Teil der Anschlage verstellbar, ein Teil fest ausgebildet ist.

8. Höhenverstellbares Tischgestell nach Anspruch 1, dadurch gekennzeichnet, daß alle Anschläge verstellbar ausgebildet sind.

9. Höhenverstellbares Tischgestell nach Anspruch 6 oder 7, dadurch gekennzeichnet, daß die festen Anschläge aus angeschweißten Anschlagstücken bestehen.

10. Höhenverstellbares Tischgestell nach Anspruch 6, dadurch gekennzeichnet, daß der die Minimalstellung (20) nach unten definierende Anschlag als Blockierstellung des Tischgestelles (4) oder eines Beines (6,7) ausgebildet ist.

11. Höhenverstellbares Tischgestell insbesondere nach Anspruch 6, dadurch gekennzeichnet, daß die zwei Anschläge (18,19) auf einer Welle (22) angeordnet und gemeinsam von einem Griffhebel (24) schwenkbar si.nd, die in der Maximalstellung (21) die Bewegung des Tischgostelles (4) in Richtung Minimalstellung (20) und umgekehrt sperren.

12. Höhenverstelbares Tischgestel] nach Anspruch 2 oder 11, dadurch gekennzeichnet, daß die Anschläge (18,19) als schiefe Ebene ausgebildet sind.

15. Höhenverstellbares Tischgestell nach einem der Ansprüche 6 bis 12, dadurch gekennzeichnet, daß die Anschläge lediglich einem Bein zugeordnet sind.

14. Hühenverstellbares Tischgestell insbesondere nach Anspruch 1 oder 6, dadurch gekennzeichnet, daß das Seiltriebgehäuse (5) an seinen Enden je einen Körper (26) bildet, an welchem sowohl die Umlenkrolle (30), der Hebel (24) mit der Welle (22) gelagert und die Tischplatte (1) befestigt sind.
